# EUROPÄISCHE PATENTSCHRIFT

(11) **EP 3 014 102 B1**
(45) Veröffentlichungstag und Bekanntmachung des Hinweises auf die Patenterteilung: **18.10.2017**
(21) Anmeldenummer: 14723447.0
(22) Anmeldetag: 13.05.2014
(51) Int. Cl.: F02M 59/10, F02M 59/44, F02M 55/04

(54) **KRAFTSTOFFHOCHDRUCKPUMPE**
HIGH-PRESSURE FUEL PUMP
POMPE À CARBURANT HAUTE PRESSION

(30) Priorität: 28.06.2013 DE 102013212565
(43) Veröffentlichungstag der Anmeldung: 04.05.2016
(73) Patentinhaber: Robert Bosch GmbH, 70442 Stuttgart (DE)
(72) Erfinder: FLO, Siamend, 71701 Schwieberdingen (DE); ALBRECHT, Oliver, 74321 Bietigheim-Bissingen (DE); NITSCHE, Frank, 71686 Remseck Am Neckar (DE); ALLGEIER, Thorsten, 74199 Untergruppenbach (DE); KORECK, Juergen, 70806 Kornwestheim (DE); PLISCH, Andreas, 71672 Marbach (DE); TEIKE, Gerd, 71701 Schwieberdingen (DE)
(86) Internationale Anmeldenummer: PCT/EP2014/059725
(87) Internationale Veröffentlichungsnummer: WO 2014/206628

(56) Entgegenhaltungen:
- EP-A1- 2 317 120
- EP-A2- 1 995 446
- WO-A1-2013/042472
- DE-A1-102012 205 114
- JP-A- 2011 080 389
- JP-A- 2012 132 400

## Beschreibung

### Stand der Technik

Die Erfindung betrifft eine Kraftstoffhochdruckpumpe nach dem Oberbegriff des Anspruchs 1.

Vom Markt her bekannt sind Kraftstoffsysteme von Brennkraftmaschinen, bei denen Kraftstoff aus einem Kraftstofftank mittels einer Vorförderpumpe und einer mechanisch angetriebenen Kraftstoffhochdruckpumpe unter hohem Druck in ein Kraftstoffrail gefördert wird. An oder in einem Gehäuse einer solchen Kraftstoffhochdruckpump ist üblicherweise eine Druckdämpfungsvorrichtung angeordnet. Diese Druckdämpfungsvorrichtung ist meist in einem Deckelabschnitt des Gehäuses angeordnet, der mit einem Niederdruckbereich verbunden ist und in welchem eine gasgefüllte Membrandose angeordnet ist. Diese Dämpfungsvorrichtung dient zum Dämpfen von Druckpulsationen in dem Niederdruckbereich des Kraftstoffsystems, siehe beispielsweise EP 1 995 446 sowie DE 10 2012 205 114.

### Offenbarung der Erfindung

Das der Erfindung zugrundeliegende Problem wird durch eine Kraftstoffhochdruckpumpe nach Anspruch 1 gelöst. Vorteilhafte Weiterbildungen sind in Unteransprüchen angegeben. Für die Erfindung wichtige Merkmale finden sich ferner in der nachfolgenden Beschreibung und in der Zeichnung, wobei die Merkmale sowohl in Alleinstellung als auch in unterschiedlicher Kombination für die Erfindung wichtig sein können, ohne dass hierauf nochmals explizit hingewiesen wird.

Bei der erfindungsgemäßen Kraftstoffhochdruckpumpe entfällt die Notwendigkeit für eine Membrandose zur Dämpfung von Druckpulsationen. Stattdessen wird ein ohnehin zwingend vorhandenes Bauteil, nämlich eine Gehäusewand und/oder ein Dichtungsträger, zur Bereitstellung von Verformungen und so zur Dämpfung der Druckpulsationen herangezogen. Die Gehäusewand bzw. der Dichtungsträger können sozusagen "atmen". Die erfindungsgemäße Kraftstoffhochdruckpumpe hat somit weniger Teile und lässt sich daher kostengünstig herstellen. Die erforderlichen Teile sind ferner konstruktiv sehr einfach, was ebenfalls die Herstellkosten senkt und außerdem die Betriebssicherheit und damit die Lebensdauer und Standfestigkeit der Kraftstoffhochdruckpumpe erhöht. Erfindungsgemäß ist das Dämpfungsvolumen in einem drucklosen Ruhezustand, also dann, wenn im Dämpfungsvolumen ungefähr Atmosphärendruck herrscht, ein Volumen von 60 cm³ bis 140 cm³, insbesondere von 80 cm³ bis 120 cm³, aufweist und die Gehäusewand eine Wandstärke von 0,8 mm bis 2 mm, bevorzugt eine Wandstärke von 1 mm bis 1,7 mm, insbesondere eine Wandstärke von 1,2 mm bis 1,5 mm, aufweist. Eine Ausgestaltung der Kraftstoffhochdruckpumpe mit einem Dämpfungsvolumen im Bereich der angegebenen Werte beziehungsweise einer Gehäusewand mit Wandstärken im Bereich der angegebenen Werte hat den Vorteil, dass in üblichen Common-Rail-Kraftstoffsystemen auftretende Druckpulsationen ausreichend effektiv gedämpft werden. Die angegebenen Werte beziehen sich auf eine Kraftstoffhochdruckpumpe für einen gewöhnlichen Pkw. Bei einer Variation der Größe der Kraftstoffhochdruckpumpe sind die angegebenen Werte eventuell entsprechend anzupassen.
Eine weitere Weiterbildung der Kraftstoffhochdruckpumpe sieht vor, dass der mantelartige Bereich der Gehäusewand einen gewellt ausgeführten Abschnitt aufweist. Durch eine gewellte Ausführung eines Abschnitts des mantelartigen Bereichs wird dieser Abschnitt besonders beweglich und kann daher Druckpulsationen besonders effizient dämpfen, bei gleichzeitig langer Lebensdauer. Der mantelartige Bereich wird somit zu einer Art Wellbalg, der durch seine Konstruktion und Eigenelastizität ein großes Dämpfungsvolumen bereitstellen kann.

Eine weitere Weiterbildung der erfindungsgemäßen Kraftstoffhochdruckpumpe sieht vor, dass die Gehäusewand und/oder der Dichtungsträger mindestens teilweise unter Verwendung von Kunststoff und/oder Stahlblech hergestellt sind. Kunststoff bietet den Vorteil einer kostengünstigen Herstellungsweise. Stahlblech ist korrosionsbeständig, besonders elastisch und robust. Eine Kombination von Kunststoff und Stahlblech erlaubt eine besonders vorteilhafte Ausführungsform, bei welcher eine innere Schicht des Pumpengehäuses aus Stahlblech hergestellt werden kann, während eine äußere Schicht aus Kunststoff hergestellt werden kann. Dies bietet den Vorteil, dass die Korrosionsbeständigkeit und Elastizität des Stahlblechs mit den Geräuschdämpfungseigenschaften von Kunststoff kombiniert werden kann.

Eine weitere Weiterbildung der erfindungsgemäßen Kraftstoffhochdruckpumpe zeichnet sich dadurch aus, dass die Teile des mantelartigen Bereichs der Gehäusewand und/oder des Dichtungsträgers, welche für die Druckpulsationsdämpfung herangezogen werden, rotationssymmetrisch sind. Rotationssymmetrische Umrisse bieten den Vorteil einer günstigen Herstellung, beispielsweise mittels eines Tiefziehverfahrens. Rotationssymmetrische Umrisse sind des Weiteren vorteilhaft in Hinblick auf Einbaumaße der erfindungsgemäßen Kraftstoffhochdruckpumpe.

Erfindungsgemäß ist ebenso, dass das Pumpengehäuse eine Anschlussvorrichtung zur Verbindung mit einer Niederdruckleitung eines Kraftstoffsystems aufweist. Die Anordnung einer Anschlussvorrichtung an dem Pumpengehäuse hat den Vorteil, dass Kraftstoff, welcher aus einer Niederdruckleitung angesaugt wird, das Dämpfungsvolumen in geeigneter Weise durchströmt. Hierdurch wird eine effiziente Dämpfung der Druckpulsation gewährleistet. Dabei bietet es sich bei einem zylindrischen topfartigen Gehäuse natürlich an, die Anschlussvorrichtung an einem Bodenabschnitt vorzusehen, so dass der Mantelabschnitt ungestört seine Funktion der Druckpulsationsdämpfung wahrnehmen kann.

Nachfolgend werden Beispiele der vorliegenden Erfindung unter Bezugnahme auf die beiliegende Zeichnung näher erläutert. In den Zeichnungen zeigen:
- Figur 1: eine schematische Darstellung eines Kraftstoffsystems einer Brennkraftmaschine mit einer Kraftstoffhochdruckpumpe;
- Figur 2: eine Schnittansicht durch die Kraftstoffhochdruckpumpe von Figur 1;
- Figur 3: eine Schnittansicht durch ein Pumpengehäuse der Kraftstoffhochdruckpumpe aus Figur 2 längs einer Linie III-III; und
- Figur 4: eine alternative Ausführungsform des Pumpengehäuses.

Ein Kraftstoffsystem einer Brennkraftmaschine trägt in Figur 1 insgesamt das Bezugszeichen 10. Es umfasst einen Kraftstoffbehälter 12 zur Aufnahme von Kraftstoff. Mit diesem Kraftstoffbehälter 12 ist eine elektrische Vorförderpumpe 14 verbunden. An die Vorförderpumpe 14 wiederum ist eine Niederdruckleitung 16 angeschlossen. Diese führt zu einer insgesamt durch eine strichpunktierte Linie angedeuteten Kraftstoffhochdruckpumpe 18, in diesem Beispiel ausgeführt in Form einer Kolbenpumpe. Von dieser führt eine Hochdruckleitung 20 zu einem Kraftstoffrail 22. An das Kraftstoffrail 22 sind mehrere Injektoren 24 angeschlossen. Ein Kraftstoffförderfluss in diesem Kraftstoffsystem 10 ist von dem Kraftstoffbehälter 12 zu den Injektoren 24 hin gerichtet.

Die Kraftstoffhochdruckpumpe 18 umfasst ein als Rückschlagventil ausgeführtes Einlassventil 26 und ein als Rückschlagventil ausgeführtes Auslassventil 28, sowie einen Verdrängerraum 30, der in Figur 1 durch das bekannte Pumpensymbol dargestellt ist. In Richtung des Kraftstoffförderflusses vor dem Einlassventil 26 ist eine Dämpfungsvorrichtung 32 angeordnet, welche in diesem Beispiel als Teil der Kraftstoffhochdruckpumpe 18 ausgeführt ist, wie weiter unten noch näher erläutert werden wird. Die Dämpfungsvorrichtung 32 wiederum ist fluidisch mit der Niederdruckleitung 16 verbunden, wie weiter unten noch stärker im Detail erläutert werden wird.

Die Kraftstoffhochdruckpumpe 18 ist in Figur 2 stärker im Detail dargestellt. Die Kraftstoffhochdruckpumpe 18 umfasst einen Pumpenkörper 34, welcher in diesem Beispiel einstückig ausgeführt ist. In dem Pumpenkörper 34 ist der Verdrängerraum 30 in Form eines Hohlraums ausgebildet. In dem Verdrängerraum 30 ist ein Kolben 48 beweglich angeordnet. An einem Ende des Kolbens 48 ist ein Auflageelement 50 angebracht. Über eine an dem Auflageelement 50 anliegende Feder 52 ist der Kolben gegen einen Dichtungsträger 44 verspannt. Durch die Verspannung wird der Kolben 48 über die Feder 52 aus dem Verdrängerraum 30 gedrückt. Im Betrieb der Kraftstoffhochdruckpumpe wird der Kolben 48 über nicht dargestellte Nockenwelle im Verdrängerraum 30 auf und ab bewegt. Diese Bewegung ist durch einen Doppelpfeil 54 angedeutet. Steuersignale gehen dem Einlassventil 26 über einen Steuereingang 56 zu und geben seine Öffnung vor.

Die Kraftstoffhochdruckpumpe 18 weist ferner ein Pumpengehäuse 40 auf, das einen Gehäusetopf 42 und den mit diesem fluiddicht (beispielsweise durch Schweißen) verbundenen Dichtungsträger 44 umfasst (siehe auch Figur 3). Der Gehäusetopf 42 ist in eine Öffnung (ohne Bezugszeichen) in einem Motorblock 46 (in Figur 2 durch eine strichpunktierte Linie angedeutet) eingesetzt.

Der Gehäusetopf 42 wiederum umfasst einen in den Figuren 2 und 3 radial äußeren mantelartigen Bereich 60 und einen in den Figuren 2 und 3 oberen Deckelbereich 58 einer nicht weiter mit einem Bezugszeichen versehenen Gehäusewand. In dem Deckelbereich ist eine mittige Öffnung 57 vorhanden, die mit einer nicht gezeigten Anschlussvorrichtung, beispielsweise in Form eines angeschweißten Anschlussstutzens, verbunden ist. Die Öffnung 57 ist hierdurch mit der Niederdruckleitung 16 verbunden. Der Dichtungsträger 44 dient zum Haltern einer nicht näher bezeichneten Kolbendichtung und erstreckt sich ausgehend von einem in Figur 2 unteren Rand des mantelartigen Bereichs 60 des Gehäusetopfs 42 nach unten und nach radial einwärts.

Der Gehäusetopf 42 und der Dichtungsträger 44 bilden eine äußere Begrenzung eines Dämpfungsvolumens 38 der Dämpfungseinrichtung 32, welches über die Öffnung 57 einerseits mit der Niederdruckleitung 16 und andererseits mit dem Einlassventil 26 verbunden und daher im Betrieb mit Kraftstoff gefüllt ist. Dessen Funktion besteht darin, im Betrieb durch eine Volumenänderung Druckpulsationen zu dämpfen. Die Materialdicke des mantelartigen Bereichs 60, dessen Materialart und konstruktive Gestalt sind so gewählt, dass Abschnitte des mantelartigen Bereichs 60 eine vorliegend in radialer Richtung bewegliche Wand der Dämpfungseinrichtung 32 bilden, und zwar dergestalt, dass diese bewegliche Wand im Betrieb einen überwiegenden Anteil zur Variation des Dämpfungsvolumens 38 beiträgt. Beispielhaft weist das Dämpfungsvolumen 38 in einem drucklosen Ruhezustand ein Volumen von 60 cm3 bis 140 cm3 auf, insbesondere von 80 cm3 bis 120 cm3. Der mantelartige Bereich 60 der Gehäusewand hat vorzugsweise eine Wandstärke von 0,8 mm bis 2 mm, bevorzugt eine Wandstärke von 1 mm bis 1,7 mm, insbesondere eine Wandstärke von 1,2 mm bis 1,5 mm.

Die Kraftstoffhochdruckpumpe 18 und die Dämpfungseinrichtung 32 arbeiten folgendermaßen: Über eine auf-und-ab-Bewegung des Kolbens 48 entsprechend dem Doppelpfeil 54 in Figur 2 und eine und entsprechende gesteuerte Öffnung des Einlassventils 26 wird der Kraftstoff aus der Niederdruckleitung 16, über das Dämpfungsvolumen und das Einlassventil 26 in den Verdrängerraum 30 angesaugt, vom Kolben 48 komprimiert und über das Auslassventil 28 in die Hochdruckleitung 20 gefördert. Von dort gelangt der Kraftstoff zu den Injektoren 24 und weiter in die diesen zugeordneten Brennräume.

Beim Fördern des Kraftstoffs durch die Kraftstoffhochdruckpumpe 18 treten vor dem Einlassventil 26 Druckpulsationen auf, d.h. ein Ist-Druck in der Niederdruckleitung 16 weicht periodisch von einem Soll-Druck in der Niederdruckleitung 16 ab. Diese Druckpulsationen werden durch die diskontinuierliche Förderweise der als Kolbenpumpe ausgeführten Kraftstoffhochdruckpumpe 18 verursacht und mittels der Dämpfungsvorrichtung 32 gedämpft, d.h. ein Betrag einer periodischen Abweichung des Drucks in der Niederdruckleitung 16 vom Soll-Druck bzw. einem Mittelwert wird reduziert. Diese Dämpfung wird durch eine radiale Bewegung der beweglichen Wand des mantelartigen Bereichs 60 ermöglicht, die sich bei einer Druckerhöhung nach radial außen bewegt und bei einer Druckabsenkung aufgrund der Eigenelastizität nach radial einwärts bewegt und auf diese Weise einen überwiegenden Anteil zu einer Variation des Dämpfungsvolumens 38 beiträgt.

Radial beweglich derart, dass er einen überwiegenden Anteil zur Variation des Dämpfungsvolumens 32 beiträgt, ist der mantelartige Bereich 60 natürlich nur dort, wo er beispielsweise nicht durch eine Verbindung mit dem Pumpenkörper 34 an einer solchen Bewegung gehindert wird. Diese Bewegung ist also eher in jenen Bereichen der Fall, die außerhalb der Schnittebene der Figur 2 liegen, und insbesondere in jenen Bereichen der Fall, die in der in Figur 3 gezeigten und zur Schnittebene von Figur 2 in einem Winkel von 90° liegenden Schnittebene liegen. Der dort gezeigte Teil des mantelartigen Bereichs 60 bildet insoweit eine bewegliche Wand im Sinne der Definition der Dämpfungseinrichtung 32 und ist mit dem Bezugszeichen 66 bezeichnet.

Auch der Dichtungsträger 44 kann zu der beweglichen Wand 66 hinzugerechnet werden, da er so dimensioniert ist, dass sich sein in den Figuren 2 und 3 unterer Abschnitt, der einen kleineren Durchmesser aufweist als der obere Abschnitt, bei einer Druckerhöhung nach unten bewegt, was in Figur 3 durch eine gestrichelte Linie angedeutet ist.

In Figur 4 ist eine alternative Ausführungsform des Pumpengehäuses 40 aus Figur 3 dargestellt. Der Unterschied besteht darin, dass der mantelartige Bereich 60 weist im Ausführungsbeispiel der Figur 4 einen zum Deckelbereich 58 benachbarten umlaufenden gewellt ausgeführten Abschnitt 64 aufweist. Dieser erleichtert ähnlich wie bei einem Wellbalg oder einem Faltenbalg ein "Atmen" der beweglichen Wand 66 des Gehäusetopfs 42.

## Patentansprüche

1. Kraftstoffhochdruckpumpe (18) mit einer Gehäusewand eines Pumpengehäuses (40) und einer Dämpfungsvorrichtung (32) zum Dämpfen einlassseitiger Druckpulsationen durch eine Variation eines Dämpfungsvolumens (38) mittels einer elastisch beweglichen Wand (66), wobei die Kraftstoffhochdruckpumpe (18) als Kolbenpumpe mit in axialer Richtung auf und ab bewegbarem Kolben (48) ausgeführt ist, **dadurch gekennzeichnet, dass** wenigstens ein Abschnitt der elastisch beweglichen Wand (66) durch wenigstens einen Teil eines radial äußeren mantelartigen Bereichs der Gehäusewand (60) und/oder wenigstens einen Teil eines Dichtungsträgers (44) gebildet wird und dass das Dämpfungsvolumen (38) in einem drucklosen Ruhezustand ein Volumen von 60cm³ bis 120cm³ aufweist und der radial äußere mantelartige Bereich der Gehäusewand (60) eine Wandstärke von 0,8mm bis 2mm hat und dass das Pumpengehäuse (40) eine Anschlussvorrichtung (57) zur Verbindung mit einer Niederdruckleitung (16) eines Kraftstoffsystems (10) aufweist.

2. Kraftstoffhochdruckpumpe (18) nach Anspruch 1, **dadurch gekennzeichnet, dass** der mantelartige Bereich der Gehäusewand (60) einen gewellt ausgeführten Abschnitt (64) aufweist.

3. Kraftstoffhochdruckpumpe (18) nach einem der vorangegangenen Ansprüche, **dadurch gekennzeichnet, dass** die Gehäusewand (60) und/oder der Dichtungsträger (44) mindestens teilweise unter Verwendung von Kunststoff und/oder Stahlblech hergestellt ist.

4. Kraftstoffhochdruckpumpe (18) nach einem der vorangegangenen Ansprüche, **dadurch gekennzeichnet, dass** der Teil des mantelartigen Bereichs der Gehäusewand (60) und/oder des Dichtungsträgers (44), der die bewegliche Wand bildet, rotationssymmetrisch sind.

## Claims

1. High-pressure fuel pump (18) having a housing wall of a pump housing (40) and a damping device (32) for damping inlet-side pressure pulses by varying a damping volume (38) by means of an elastically movable wall (66), wherein the high-pressure fuel pump (18) is embodied as a piston pump having pistons (48) which can be moved up and down in an axial direction, **characterized in that** at least one section of the elastically movable wall (66) is formed by at least one part of a radially outer jacket-like region of the housing wall (60) and/or at least one part of a seal support (44) and **in that** the damping volume (38) has a volume of 60 cm³ to 120 cm³ in an unpressurized state of rest, and the radially outer jacket-like region of the housing wall (60) has a wall thickness of 0.8 mm to 2 mm and **in that** the pump housing (40) has a connection device (57) for connection to a low-pressure line (16) of a fuel system (10).

2. High-pressure fuel injection pump (18) according to Claim 1, **characterized in that** the jacket-like region of the housing wall (60) has a corrugated section (64).

3. High-pressure fuel injection pump (18) according to either of the preceding claims, **characterized in that** the housing wall (60) and/or the seal support (44) is/are produced at least partially using plastic and/or steel sheet.

4. High-pressure fuel injection pump (18) according to one of the preceding claims, **characterized in that** the part of the jacket-like region of the housing wall (60) and/or of the seal support (44) which forms the movable wall is/are rotationally symmetrical.

## Revendications

1. Pompe à carburant haute pression (18) avec une paroi de corps d'un corps de pompe (40) et un dispositif d'amortissement (32) pour amortir des impulsions de pression à l'entrée par une variation d'un volume d'amortissement (38) au moyen d'une paroi mobile élastiquement (66), dans laquelle la pompe à carburant haute pression (18) est une pompe à piston avec un piston (48) déplaçable de façon réciproque en direction axiale, **caractérisée en ce qu'**au moins une partie de la paroi mobile élastiquement (66) est formée par au moins une partie d'une région d'enveloppe radialement extérieure de la paroi de corps (60) et/ou au moins une partie d'un porte-joint (44) et **en ce que** le volume d'amortissement (38) présente dans un état de repos sans pression un volume de 60 cm³ à 120 cm³ et la région d'enveloppe radialement extérieure de la paroi de corps (60) a une épaisseur de paroi de 0,8 mm à 2 mm, et **en ce que** le corps de pompe (40) présente un dispositif de raccordement (57) pour la connexion à une conduite basse pression (16) d'un système de carburant (10).

2. Pompe à carburant haute pression (18) selon la revendication 1, **caractérisée en ce que** la région d'enveloppe de la paroi de corps (60) présente une partie (64) de forme ondulée.

3. Pompe à carburant haute pression (18) selon l'une quelconque des revendications précédentes, **caractérisée en ce que** la paroi de corps (60) et/ou le porte-joint (44) est fabriqué(e) au moins en partie en utilisant une matière plastique et/ou une tôle d'acier.

4. Pompe à carburant haute pression (18) selon l'une quelconque des revendications précédentes, **caractérisée en ce que** la partie de la région d'enveloppe de la paroi de corps (60) et/ou du porte-joint (44), qui forme la paroi mobile, présente la symétrie de révolution.
